# FASCICULE DE BREVET EUROPEEN

(11) **EP 2 839 087 B1**
(45) Date de publication et mention de la délivrance du brevet: **22.06.2016**
(21) Numéro de dépôt: 13725385.2
(22) Date de dépôt: 15.04.2013
(51) Int. Cl.: E04B 2/82, E04B 9/24, E04B 9/22

(54) **SYSTÈME DE VERROUILLAGE À CLIQUET**
RATSCHENVERRIEGELUNGSSYSTEM
RATCHET LOCKING SYSTEM

(30) Priorité: 16.04.2012 FR 1201118
(43) Date de publication de la demande: 25.02.2015
(73) Titulaire: CLIPCONCEPT, 43410 Lempdes sur Allagnon (FR)
(72) Inventeur: ABOU ASKAR, Ali, F-03800 Gannat (FR); LIOGIER, Jean-Gilles, F-43700 Saint Germain-Laprade (FR)
(74) Mandataire: Célanie, Christian
(86) Numéro de dépôt international: PCT/FR2013/000103
(87) Numéro de publication internationale: WO 2013/156693

(56) Documents cités:
- DE-U1- 29 704 080
- FR-A1- 2 940 988
- US-A- 4 951 443

## Description

Le secteur technique de la présente invention est celui des systèmes de fixation des dalles utilisées notamment pour former des cloisons verticales, horizontales ou inclinées.

La demande de brevet FR2940988 enseigne des dalles pour plafond équipées de moyens de fixation qui sont déverrouillés au moyen d'un aimant produisant un champ magnétique.

Il apparaît toutefois un problème pour les dalles verticales pour lesquelles il est nécessaire de déverrouiller en même temps tous les moyens de fixation. En effet, si on déverrouille un par un les moyens de fixation, il y a une forte probabilité que le moyen de verrouillage qui n'est plus soumis à l'action du champ magnétique se verrouille à nouveau au cadre de réception de la dalle. Le même problème se pose dans le cas de dalles équipées d'un nombre important de moyens de fixation tels que les boîtiers décrits dans la demande de brevet FR2940988.

Un appareil suffisamment étendu pour produire un champ magnétique sur toute la surface de la dalle permettrait le déverrouillage de tous les moyens de fixation en même temps et permettrait ainsi de retirer la dalle. Un tel appareil, dans le cas des dalles de grandes dimensions, serait toutefois trop encombrant et d'un poids trop important pour permettre à un utilisateur de le manipuler facilement. Il est fréquent notamment d'utiliser des dalles verticales ayant une longueur de plusieurs mètres sur une largeur d'environ un mètre.

Le but de la présente invention est de pallier un ou plusieurs des inconvénients de l'art antérieur en proposant un nouveau système de verrouillage pour une dalle.

L'invention a donc pour objet un système de verrouillage d'une dalle sur un cadre de réception comprenant :
- un corps solidaire d'un élément de couverture de la dalle,
- un doigt de verrouillage mobile dans un logement réalisé dans le corps et destiné à venir en appui sur le cadre de réception dans une position verrouillée,
- un premier organe élastique d'entraînement du doigt dans la position verrouillée, et
- un organe de rappel du doigt dans une position non verrouillée contre l'action du premier organe élastique,
caractérisé en ce qu'il comprend un cliquet de blocage du doigt dans la position non verrouillée, le cliquet étant solidaire d'un deuxième organe élastique relié audit corps, l'organe de rappel comprenant une surface d'actionnement destinée à être déplacée par l'appui d'un outil de blocage.

Selon une caractéristique de l'invention, le deuxième organe élastique comprend une languette accessible lorsque la dalle est démontée, agencée de façon à ce qu'une action sur la languette débloque le cliquet et libère le doigt de ladite position non verrouillée.

Selon une autre caractéristique de l'invention, le corps est formé d'une seule pièce avec le deuxième organe élastique.

Selon une autre caractéristique de l'invention, le corps est destiné à être fixé contre le bord d'une ouverture réalisée dans un rail auquel le corps est fixé.

Selon une autre caractéristique de l'invention, le cliquet est positionné de façon à rester débloqué tout le long de la course parcourue par le doigt entre la position verrouillée et des positions intermédiaires d'engagement de la dalle dans son cadre de réception.

Selon une autre caractéristique de l'invention, le corps comprend un passage réalisé en vis-à-vis de la surface d'actionnement de l'organe de rappel.

Selon une autre caractéristique de l'invention, l'organe de rappel comprend un axe pivotant maintenu dans un logement du corps, l'axe étant fixé à au moins un premier bras d'entraînement du doigt contre l'action du premier organe élastique et à au moins un deuxième bras de support de la surface d'actionnement, le premier bras étant disposé contre un ergot latéral solidaire du doigt.

Selon une autre caractéristique de l'invention, le deuxième bras comprend à son extrémité à l'opposé de l'axe pivotant, une dent coopérant avec une portion anguleuse constitutive du cliquet solidaire du deuxième organe élastique.

Selon une autre caractéristique de l'invention, le deuxième organe élastique est solidaire d'une première dent constitutive du cliquet et destinée à coopérer avec une deuxième dent solidaire du doigt, l'organe de rappel étant solidaire du doigt.

Un autre objet de l'invention concerne une dalle destinée à être maintenue dans un cadre de réception et comprenant au moins un système de verrouillage selon l'invention.

Selon une autre caractéristique de l'invention, la dalle comprend un orifice d'accès à la surface d'actionnement de l'organe de rappel du système de verrouillage, cet orifice étant agencé de façon à permettre l'insertion de l'outil de blocage qui est ensuite poussé ou pivoté par rapport à la dalle pour amener et bloquer le doigt en position non verrouillée.

Selon une autre caractéristique de l'invention, la dalle comprend un élément de couverture se présentant sous la forme d'un tissu agencé de façon à permettre l'insertion de l'outil de blocage qui est ensuite poussé ou pivoté par rapport à la dalle pour agir sur la surface d'actionnement de l'organe de rappel du système de verrouillage et pour amener et bloquer le doigt en position non verrouillée.

Selon une autre caractéristique de l'invention, la dalle comprend des rails en L joints entre eux de façon à former un cadre d'insertion couvrant au moins en partie le cadre de réception de la dalle, au moins un des systèmes de verrouillage étant disposé dans un angle du cadre d'insertion, ledit système de verrouillage étant fixé aux deux rails formant cet angle.

Un autre objet de l'invention concerne une cloison formée par des dalles selon l'invention, les dalles étant maintenues dans un ou plusieurs cadres de réception. Une telle cloison peut être verticale ou inclinée. Une telle cloison peut être disposée horizontalement pour former un plancher ou un plafond.

Un tout premier avantage de l'invention réside dans le fait que les systèmes de verrouillage peuvent être déverrouillés l'un après l'autre puisque le blocage du doigt est assuré.

Un autre avantage de l'invention réside dans le fait que le système de verrouillage peut être facilement réamorcé.

D'autres caractéristiques, avantages et détails de l'invention seront mieux compris à la lecture du complément de description qui va suivre de modes de réalisation donnés à titre d'exemple en relation avec des dessins sur lesquels :
- la figure 1 représente une vue en perspective éclatée d'une dalle fixée dans son cadre de réception ;
- la figure 2 représente une vue éclatée d'un système de verrouillage;
- les figures 3 à 5 représentent chacune vue de côté du système de verrouillage de la figure 2, sans les côtés latéraux du corps du système de verrouillage ;
- la figure 6 représente une vue en perspective montrant les faces avant et supérieure d'un système de verrouillage ;
- la figure 7 représente une vue en perspective montrant les faces arrière et inférieure du système de verrouillage de la figure 6;
- les figures 8 à 10 représentent chacune une vue de côté du système de verrouillage de la figure 6, sans les côtés latéraux du corps du système de verrouillage ;
- la figure 11 représente une vue éclatée d'un système de verrouillage ;
- la figure 12 représente une vue en perspective montrant les faces avant et supérieure du système de verrouillage de la figure 11;
- la figure 13 représente une vue en perspective montrant les faces avant et inférieure du système de verrouillage de la figure 11;
- la figure 14 représente une vue en perspective et en coupe d'un système de verrouillage, en position verrouillée, d'une dalle montée dans son cadre de réception ;
- la figure 15 représente une vue en perspective et en coupe d'un système de verrouillage, en position non verrouillée, d'une dalle montée dans son cadre de réception ;
- la figure 16 représente une vue en perspective d'une dalle avant son montage dans un cadre de réception;
- la figure 17 représente une vue de la face non apparente d'une cloison.

L'invention va à présent être décrite avec davantage de détails. La figure 1 représente un exemple de plaque de couverture 29 comprenant des rails 23 fixés sur sa face non visible. Des systèmes de verrouillage 1 sont fixés aux rails contre le bord délimitant une ouverture 22 dans le rail 23. La dalle comprenant la plaque de couverture 29, les rails 23 et les systèmes de verrouillage 1 est insérée dans le cadre de réception 53 et s'y fixe automatiquement. Les systèmes de verrouillage vont maintenant être décrits avec davantage de détails.

La figure 2 représente une vue éclatée d'un système de verrouillage. Il est constitué ici d'un corps 3a comprenant une face avant 32 de fixation contre un rail en vis-à-vis du système de verrouillage. Ce rail en vis-à-vis du système de verrouillage fait partie de la dalle elle-même.

Le corps 3a est de forme sensiblement parallélépipédique et équipé d'une ailette 41 latérale. Cette ailette 41 latérale sert pour la fixation à un rail latéral de la dalle et comprend un alésage de réception d'une vis. Le système de verrouillage est généralement disposé dans un angle d'un cadre d'insertion constitué par les rails et faisant partie de la dalle.

Le corps 3a reçoit un organe de rappel 55a, un premier organe élastique 5, un doigt 4 et un fourreau 39.

Le corps 3a comprend :
- un logement 33 pour le doigt de verrouillage 40 disposé dans son fourreau 39, de forme adaptée pour une translation du doigt par rapport au corps 3a,
- un logement 18 pour un axe 11 guidé en rotation de l'organe de rappel 55a et
- deux logements 34 pour des bras 10 et 12 de l'organe de rappel 55a.

Ces logements 18, 33 et 34 du corps sont ouverts sur la face avant du corps 3a, la face avant 32 étant destinée à être fixée contre le bord d'une ouverture réalisée dans un rail comme cela sera expliqué ci-après. Ainsi, le doigt de verrouillage peut émerger par cette ouverture.

Les logements 34 des bras 12 de l'organe de rappel sont disposés de chaque côté du logement 33 recevant le doigt 4. Le logement 18 de l'axe de l'organe de rappel 55a est disposé à l'avant du corps et au-dessus du logement 33 pour le doigt.

Le logement 18 de l'axe guidé en rotation 11 de l'organe de rappel 55a comprend une paroi supérieure de laquelle deux dents 57 font légèrement saillie vers le bas, une paroi de fond et deux branches internes 58 disposées en vis-à-vis de la paroi supérieure. L'axe 11 de l'organe de rappel est par exemple introduit en force dans son logement 18 dans le corps 3a. Les branches internes 58 se déforment élastiquement lorsque l'axe 11 passe sous des dents 57 qui maintiennent ensuite l'axe 11 dans son logement 18.

L'organe de rappel 55a se présente sous la forme d'un axe 11 de forme sensiblement cylindrique solidaire de deux paires de bras 10 et 12. Les bras 10 et 12 sont plats et s'étendent selon un plan parallèle à l'axe géométrique de l'axe 11 de l'organe de rappel 55a. Les bras d'une même paire sont parallèles entre eux.

Le doigt 4 se présente sous la forme d'un parallélépipède rectangle dans lequel est réalisé un biseau 40. Ce biseau 40 est réalisé sur la partie avant du doigt et est destiné à venir contre le cadre de réception de la dalle. Le doigt 4 comprend des ergots latéraux 19 de forme cylindrique.

Le premier organe élastique 5 se présente sous la forme d'un ressort hélicoïdal. Ce ressort 5 peut être en métal.

Le fourreau 39 est de forme sensiblement parallélépipédique et comprend une collerette 35 avant et des clips 36 arrière. Une rainure latérale 37 est réalisée de chaque côté du fourreau 39. La collerette 35 est destinée à venir en appui autour et à l'extérieur de l'ouverture réalisée dans le rail en vis-à-vis du système de verrouillage.

Le fourreau de section rectangulaire est guidé en translation dans le logement 33 du doigt et est fixé par les clips 36 en saillie à l'arrière du corps du logement 33. Le guidage en translation du doigt 4 dans son fourreau 39 peut être réalisé par deux ergots 19 solidaires du doigt 4 et disposés de chaque côté du doigt pour coulisser dans les rainures latérales 37 du fourreau 39. Le guidage en translation doigt par rapport au fourreau peut être réalisé par le logement 38 de forme complémentaire à celle du doigt 4 et correspondant sensiblement à la section du doigt.

Lors du montage, le doigt 4 est introduit avec le ressort 5 dans le corps 3a. Le premier organe élastique 5 est disposé entre la face arrière du doigt 4 et la paroi interne du corps, la portion biseautée 40 du doigt étant orientée vers le haut.

L'organe de rappel 55a est inséré dans le corps 3a, les bras de l'organe de rappel venant de part et d'autre de chacun des ergots.

Le corps 3a est ensuite disposé contre le bord d'une découpe réalisée dans un rail venant en vis-à-vis du système de verrouillage. Une fixation latérale du système de verrouillage peut être prévue notamment pour rigidifier la structure de la dalle.

Le fourreau 39 est ensuite introduit dans l'ouverture du rail pour pénétrer dans le logement 33 du doigt. La collerette 35 est disposée en appui contre le rail et les clips 36 sont bloqués à l'arrière du corps 3a.

Les références au haut et au bas du système de verrouillage correspondent à une dalle horizontale insérée du bas vers le haut pour un plafond. Bien entendu, les dalles peuvent aussi être disposées verticalement ou inclinées voire même horizontales pour former un plancher pour lequel les dalles sont alors insérées du haut vers le bas.

Des détails supplémentaires apparaissent sur les figures 3 à 5 illustrant trois positions fonctionnelles du système de verrouillage 1a. Les cloisons latérales du corps du système de verrouillage 1a ont été retirées pour les besoins de la description.

Sur la figure 3, le doigt 4 est disposé dans une position verrouillée qui correspond à la position dans laquelle se trouve le système de verrouillage avant l'insertion de la dalle dans son cadre de réception. Le doigt 4 est en position saillante au maximum et sa portion biseautée 40 est disposée face au cadre de réception avant l'insertion de la dalle. Après insertion, le doigt 4 retrouve sa position saillante au maximum pour venir en appui contre le cadre de réception. La portion venant contre le cadre de réception dans la position verrouillée est celle à l'opposé du biseau 40.

Le premier organe élastique 5, en appui sur le corps, pousse le doigt et maintient celui-ci en position saillante verrouillée. L'organe de rappel 55a n'exerce pas d'action sur le doigt 4, les ergots 19 du doigt 4 venant simplement en contact avec les bras 12 de l'organe de rappel et les maintiennent ainsi dans la position représentée. Le rail, non représenté, auquel est fixé le système de verrouillage, est disposé entre la face d'appui 32 du corps et la collerette 35.

Les clips 36 de fixation du fourreau apparaissent à l'arrière du corps.

Une plaquette 42 de maintien d'une plaque isolante est disposée à l'arrière du corps. Cette plaquette 42 est disposée parallèlement à une plaque de couverture de la dalle.

L'organe de rappel 55a comprend une surface d'actionnement 8 disposée sur son bras 10 positionné au-dessus de l'ergot 19. Ce bras 10 de liaison portant la surface d'actionnement 8 comprend, à son extrémité, une dent saillante 14 coopérant avec le cliquet 45. Cette dent 14 coopère avec une surface d'appui 45 formant une portion anguleuse d'un deuxième organe élastique 17 disposé à l'arrière du corps. Le deuxième organe élastique 17 comprend une languette 20 disposée de façon à être accessible au moins lorsque la dalle est retirée. La languette 20 se présente sous la forme d'une équerre saillante.

Le corps 3a est formé d'une seule pièce avec le deuxième organe élastique 17. Le corps comprend au moins un passage 6 disposé en vis-à-vis de la surface d'actionnement 8 de l'organe de rappel. Le passage 6 est disposé notamment dans la partie basse et à l'arrière du corps 3a du système de verrouillage 1a.

La figure 4 représente une position du doigt 4 lors de l'insertion de la dalle dans son cadre de réception. Le cadre de réception, non représenté, vient alors contre la face externe de la collerette 35. Ainsi, le doigt 4 affleure la surface externe de la collerette 35. On peut aussi avoir un jeu entre cette collerette 35 et le cadre de réception de la dalle auquel cas le doigt vient en retrait par rapport à sa position de verrouillage représentée à la figure 2, mais reste légèrement saillant par rapport à la collerette 35. La représentation à la figure 4 correspond en effet à un recul maximum nécessaire du doigt 4 lors de l'insertion de la dalle dans son cadre de réception.

L'organe de rappel 5 ne perturbe pas le mouvement de translation rentrant et sortant effectué par le doigt 4. En particulier, même si les ergots 19 du doigt viennent en contact avec un des bras de l'organe de rappel 55a, la dent 14 en saillie de celui-ci ne se bloque pas contre le cliquet solidaire du deuxième organe élastique 17. L'organe de rappel 55a ne bloque pas le doigt 4 dans ses positions intermédiaires, lors de l'insertion de la dalle dans son cadre de réception et on réalise ainsi le verrouillage automatique de la dalle dans son cadre de réception.

Sur la figure 5, on a représenté la position de blocage du doigt 4, c'est-à-dire la position de recul maximum de ce doigt dans son logement 39. Un outil de blocage 13 est inséré dans le corps 3a par le passage 6 et vient en appui contre la surface d'actionnement 8 de l'organe de rappel 55a afin de pousser celui-ci dans une position de blocage du cliquet 45 contre la dent en saillie 14 en bout de l'organe de rappel 55a. Du fait du blocage du cliquet 45, l'organe de rappel 55a demeure dans cette même position lorsque l'outil de blocage 13 est retiré.

Les bras 12 de l'organe de rappel 55a sont en appui contre les ergots 19 du doigt 4 qui est maintenu dans une position de retrait telle qu'il ne peut plus se verrouiller contre le cadre de réception de la dalle. L'organe de rappel maintient le doigt en position non verrouillée malgré l'action du premier organe élastique 5 compressé entre le doigt et le corps.

En positionnant l'ensemble des systèmes de verrouillage en position non verrouillée, la dalle peut être retirée.

Une fois la dalle retirée de son cadre de réception, la languette 20 de chaque deuxième organe élastique 17 est accessible pour un utilisateur. En agissant sur la languette 20, le deuxième organe élastique 17 est déformé et désarme le cliquet. Le doigt 4 revient alors dans sa position verrouillée telle que représentée à la figure 3. Le deuxième organe élastique 17 est notamment tiré vers l'arrière et déformé sous l'action de l'utilisateur, puis revient vers l'avant lorsque l'utilisateur relâche la languette 20. L'utilisateur peut agir sur la languette 20 avec ses doigts ou avec un outil.

La figure 6 représente une vue en perspective montrant le dessus et l'avant d'une variante de réalisation 1c du système de verrouillage tandis que la figure 7 montre le dessous et l'arrière de ce système de verrouillage.

Le système de verrouillage 1c comprend le même corps 3a, le même doigt 4 et le même fourreau 39 que le système de verrouillage précédemment décrit en relation avec les figures 2 à 5, les mêmes références étant utilisées pour les mêmes éléments.

On retrouve les passages 6 représentés en perspective sur la figure 7 ainsi que les languettes 20 disposées à l'extrémité des deuxièmes organes élastiques 17. Des fentes latérales 56 réalisées dans le corps 3a délimitent les bords latéraux des deuxièmes organes élastiques 17.

Il apparaît à la figure 6 des bras 46 courbés de l'organe de rappel qui seront explicités ci-après.

Les figures 8 à 10 représentent des vues de côté de cette variante de réalisation 1c du système de verrouillage représenté aux figures 6 et 8 duquel les cloisons latérales du corps ont été enlevées pour la clarté de la description.

Sur les figures 8 à 10, l'organe de rappel qui comprend ses bras courbés 46 et 43 solidaires de l'axe 11, est associé à un ressort 47 tendant à écarter cet organe de rappel de la cloison supérieure du corps 3a. On pourrait aussi utiliser cet organe de rappel en coopération avec un ressort hélicoïdal comme décrit en relation avec les figures 2 à 5.

Sur la figure 8, le doigt 4 est dans la position verrouillée qui est aussi la position dans laquelle il se trouve avant que la dalle ne soit insérée dans son cadre de réception.

Sur la figure 9, le doigt est en retrait sous l'action du cadre de réception venant pousser le doigt 4 par sa portion en biseau 40, le doigt pouvant revenir dans sa position verrouillé lorsque le cadre de réception n'agit plus sur celui-ci.

Sur la figure 10, le doigt 4 est bloqué par le cliquet 45 dans une position non verrouillée. L'outil de blocage 13 est utilisé pour amener le système de verrouillage dans cette position. Le système reste dans cette position lorsque l'outil de blocage 13 est retiré. L'utilisateur peut libérer par la suite le doigt en agissant sur la languette 20 du deuxième organe élastique 17.

Le premier organe élastique 47 se présente sous la forme d'un ressort comprenant deux bras liés l'un à l'autre par une portion enroulée sur elle-même. Ce premier organe élastique 47 agit sur l'organe de rappel 55b et sur le corps 3a, de façon à ce que l'organe de rappel tende à pousser le doigt dans sa position verrouillée.

C'est le bras 43 de l'organe de rappel qui pousse le doigt vers sa position verrouillée. Les ergots 19 peuvent alors être poussés par chacune des deux paires de bras de l'organe de rappel.

On peut aussi compléter l'action de ce ressort 47 par un ressort hélicoïdal 5 tel que décrit en relation avec les figures 2 à 5.

Comme représenté à la figure 9, les ergots 19 agissent sur les bras 43 arrières sans provoquer le blocage du cliquet, tandis que les bras 43 arrière maintiennent leur action sur les ergots 19 pour ramener automatiquement le doigt en position verrouillée.

A la figure 10, le bras 46 avant de l'organe de rappel tire sur le doigt tandis que le cliquet est bloqué pour maintenir le doigt dans une position non verrouillée. Les ergots sont alors uniquement en contact avec le ou les bras 46 avant de l'organe de rappel.

Le blocage du cliquet et son déblocage sont réalisés de la même façon que décrit en relation avec les figures 3 à 5.

La figure 11 représente une vue éclatée d'un système de verrouillage 1b.

Ce système de verrouillage 1b comprend un corps 3b comprenant un logement 44 pour le doigt et un logement 48 pour la portion solidaire du doigt 4 et constituant la surface d'actionnement 9. Ces logements sont réalisés de façon à ce que le doigt 4 et la portion formant la surface d'actionnement 9 soient mobiles en translation par rapport au corps 3b.

Le corps 3b comprend une face avant 32 de fixation à un rail de la dalle. Les logements 44 et 48 sont ouverts sur l'avant du corps qui est destiné à être fixé sur le bord d'une ouverture réalisée dans le rail de la dalle. Ce rail comprend également des ouvertures pour la fixation de vis insérées dans des alésages en face avant 32 du corps.

Le corps 3b comprend une lamelle 16 mobile élastiquement par rapport au corps 3b et constituant le deuxième organe élastique. Cette lamelle 16 comprend une languette 21 à son extrémité en saillie par rapport à la face arrière du corps. Cette lamelle 16 est réalisée d'une seule pièce avec le corps 3b.

Le corps 3b comprend une ouverture 7 disposée en vis-à-vis d'une surface interne de la plaquette 16 constituant le deuxième organe élastique.

Le premier organe élastique 5 est destiné à venir en appui entre une face du doigt à l'opposé de sa portion biseautée 40 et une paroi interne du corps 3b. Le premier organe élastique 5 se présente sous la forme d'un ressort hélicoïdal. Ce ressort hélicoïdal est par exemple en matériau métallique.

Le doigt est de forme sensiblement parallélépipédique et comprend une portion avant biseautée 40 orientée en face du cadre de réception avant l'insertion de la dalle.

Le doigt comprend sur sa face supérieure une dent 15 constituant en partie le cliquet pour le blocage en position non verrouillée.

Le doigt comprend sur sa face inférieure une portion constitutive de la surface d'actionnement 9. Cette surface d'actionnement 9 concave délimite un logement ouvert en vis-à-vis de l'ouverture 7 réalisée dans la paroi inférieure du corps.

Cette portion solidaire de la face inférieure du doigt délimite par ailleurs une butée 49 s'étendant perpendiculairement à la face inférieure du doigt. Cette butée 49 limite les mouvements du doigt en translation par rapport au corps, lorsque le corps est fixé au rail qui vient contre sa face avant 32.

Lors du montage le doigt et le premier organe élastique 5 sont insérés dans le corps 3b puis la face avant 32 du corps 3b est fixée sur les bords périphériques d'une ouverture réalisée dans le rail. Le doigt de verrouillage sort ainsi par cette ouverture.

Le système de verrouillage de la figure 11 est représenté en perspective, dans sa position verrouillée, aux figures 12 et 13. La face avant 32 et le dessus de ce système de verrouillage 1b sont représentés à la figure 12. La face avant 32 et le dessous du système de verrouillage sont représentés à la figure 13.

Comme on le voit sur la figure 13, le passage 7 réalisé dans le corps est disposé en vis-à-vis de la surface d'actionnement 9.

Par ailleurs, la surface 49 d'arrêt en translation vient dans le plan de la face avant 32 du corps. Cette surface 49 est en effet destinée à venir en appui contre le rail, lorsque cette face 32 d'appui est fixée contre le rail. Le doigt passe alors, en position verrouillée, à travers cette ouverture dans le rail.

Le système de verrouillage est fixé au rail par exemple, par vissage ou par collage.

Un élément de fixation latéral 50 permet par ailleurs un maintien contre un rail latéral. Cet élément de fixation latéral 50 se présente sous la forme ergot coopérant avec un alésage réalisé dans le rail latéral.

Les figures 14 et 15 représentent des vues en perspective et en coupe d'une dalle équipée d'un système de verrouillage.

Sur la figure 14, le système de verrouillage est en position verrouillée, avant que l'outil de blocage 13 n'agisse sur la surface d'actionnement 9.

Sur la figure 15 l'outil de blocage 13 entraîne le doigt 4 en position non verrouillée et bloquée par le cliquet. Lorsque l'outil de blocage est retiré, le système de verrouillage reste alors dans cette position non verrouillée et permet ainsi de retirer la dalle de son cadre de réception.

L'outil de blocage est inséré dans un trou 24 traversant réalisé dans la plaque de couverture 29 de la dalle et débouchant en face du passage réalisé dans le système de verrouillage. Cette plaque qui constitue l'élément de couverture de la dalle est généralement rigide. Une telle plaque peut être remplacée par un autre élément de couverture tel qu'une feuille souple en matière plastique ou un carré de tissu, l'élément de couverture étant alors fixé au cadre d'insertion de la dalle.

Dans le cas d'un élément de couverture constitué par un tissu, on peut éviter de faire un trou dans le tissu de couverture, celui-ci étant simplement démonté localement pour le passage de l'outil de blocage.

L'outil de blocage est poussé ou pivoté par rapport à la dalle pour bloquer le cliquet.

L'outil de blocage comprend par exemple une ou plusieurs tiges saillantes pour actionner l'organe de rappel. Une tige saillante de l'outil de blocage est par exemple de forme cylindrique ou en pointe telle qu'une aiguille.

Le deuxième organe élastique 16 comprend une dent 51 en saillie vers le doigt 4 coopérant avec la dent 15 du doigt 4 en saillie vers le deuxième organe élastique 16. La dent 51 solidaire du deuxième organe élastique constitue le cliquet.

Après que la dalle ait été retirée, l'utilisateur agissant sur la languette 21 à l'extrémité du deuxième organe élastique 16, écarte celle-ci du doigt 4 et débloque le cliquet. Le doigt 4 revient alors dans sa position verrouillée.

Le cadre de réception de la dalle comprend des rails en T retournés. La dalle vient en appui contre une plaquette avant du rail de réception, cette plaquette avant étant fixée à la patte du T.

La dalle comprend un cadre d'insertion comprenant des rails en L, référencés 23. Chaque rail 23 en L comprend une portion 25 parallèle à la plaque 29 de couverture de la dalle et deux portions 26 et 27 perpendiculaires à celle-ci. Une première de ces portions 27 est disposée sur le bord de la plaque 29 de couverture et sert pour le positionnement de la dalle par rapport à une rainure 40 réalisée dans le rail de réception. L'autre portion 26 perpendiculaire, en retrait par rapport au bord de la dalle, comprend l'ouverture 22 pour le passage du doigt de verrouillage. Cette autre portion 26 perpendiculaire sert notamment pour la fixation du système de verrouillage.

Une dalle 2 est représentée à la figure 16 avant son insertion dans un cadre de réception 53. Cette dalle 2 comprend quatre systèmes de verrouillage 1b disposés dans les quatre angles internes du cadre d'insertion. Le cadre d'insertion comprend des rails 23 en L tels que décrit en relation avec les figures 14 et 15.

La plaque de couverture de la dalle est par exemple équipée d'une multitude de perçages pour être utilisée comme une dalle du type acoustique.

La figure 17 représente une cloison 31 formée par des dalles 2 maintenues dans des cadres de réception 53. Une telle cloison 31 peut être horizontale pour être constitutive d'un plafond ou d'un plancher. Une telle cloison peut aussi être verticale ou inclinée.

La figure 17 montre une face non visible de la cloison 31. Il apparaît notamment que les rails de réception formant les cadres de réception 53 sont masqués par les dalles du côté de la face apparente de la cloison 31, comme le montrent les traits pointillés correspondant aux bords des dalles.

Il doit être évident pour l'homme du métier que la présente invention permet d'autres variantes de réalisation. Par conséquent, les présents modes de réalisation doivent être considérés comme illustrant l'invention définie par les revendications jointes.

## Revendications

1. Système de verrouillage (1a, 1b, 1c) d'une dalle (2) sur un cadre de réception (53) comprenant :
- un corps (3a, 3b) solidaire d'un élément de couverture (29) de la dalle (2),
- un doigt (4) de verrouillage mobile dans un logement réalisé dans le corps (3a, 3b) et destiné à venir en appui sur le cadre de réception dans une position verrouillée,
- un premier organe élastique (5, 47) d'entraînement du doigt (4) dans la position verrouillée, et
- un organe de rappel (55a, 55b, 9) du doigt (4) dans une position non verrouillée, contre l'action du premier organe élastique (5, 47),
**caractérisé en ce qu'**il comprend un cliquet (45, 51) de blocage du doigt (4) dans la position non verrouillée, le cliquet étant solidaire d'un deuxième organe élastique (16, 17) relié au corps du système de verrouillage, l'organe de rappel comprenant une surface d'actionnement (8, 9) destinée à être déplacée par l'appui d'un outil de blocage (13).

2. Système de verrouillage (1a, 1b, 1c) selon la revendication 1, **caractérisé en ce que** le deuxième organe élastique (16, 17) comprend une languette (20, 21) accessible lorsque la dalle (2) est démontée, agencée de façon à ce qu'une action sur la languette (20, 21) débloque le cliquet et libère le doigt (4) de la position non verrouillée.

3. Système de verrouillage (1a, 1b, 1c) selon l'une des revendications précédentes, **caractérisé en ce que** le corps est formé d'une seule pièce avec le deuxième organe élastique (16, 17)

4. Système de verrouillage (1a, 1b, 1c) selon l'une des revendications précédentes, **caractérisé en ce que** le corps (1a, 1b) est destiné à être fixé contre le bord d'une ouverture (22) réalisée dans un rail (23) auquel le corps est fixé.

5. Système de verrouillage (1a, 1b, 1c) selon l'une des revendications précédentes, **caractérisé en ce que** le cliquet est positionné de façon à rester débloqué tout le long de la course parcourue par le doigt (4) entre la position verrouillée et des positions intermédiaires d'engagement de la dalle dans son cadre de réception.

6. Système de verrouillage (1a, 1b, 1c) selon l'une des revendications précédentes, **caractérisé en ce que** le corps comprend un passage réalisé en vis-à-vis de la surface d'actionnement de l'organe de rappel.

7. Système de verrouillage (1a, 1b, 1c) selon l'une des revendications précédentes, **caractérisé en ce que** l'organe de rappel (55a, 55b) comprend un axe (11) pivotant maintenu dans un logement (18) du corps (3a), l'axe (18) étant fixé à au moins un premier bras (12, 46) d'entraînement du doigt (4) contre l'action du premier organe élastique (5) et à au moins un deuxième bras (10, 43) de support de la surface d'actionnement (8), le premier bras étant disposé contre un ergot (19) latéral solidaire du doigt (4).

8. Système de verrouillage (1a, 1b, 1c) selon la revendication précédente, **caractérisé en ce que** le deuxième bras (10, 43) comprend à son extrémité à l'opposé de l'axe pivotant (11), une dent (14) coopérant avec une portion anguleuse (45) constitutive du cliquet solidaire du deuxième organe élastique (17).

9. Système de verrouillage (1a, 1b, 1c) selon l'une des revendications 1 à 6, **caractérisé en ce que** le deuxième organe élastique (16) est solidaire d'une première dent (51) constitutive du cliquet et destinée à coopérer avec une deuxième dent (15) solidaire du doigt (4), l'organe de rappel (9) étant solidaire du doigt (4).

10. Dalle (2) destinée à être maintenue dans un cadre de réception (53) et comprenant au moins un système de verrouillage (1a, 1b, 1c) selon l'une des revendications 1 à 9.

11. Dalle (2) selon la revendication 10, **caractérisée en ce qu'**elle comprend un orifice d'accès à la surface d'actionnement de l'organe de rappel du système de verrouillage (1a, 1b, 1c), cet orifice étant agencé de façon à permettre l'insertion de l'outil de blocage (13) qui est ensuite poussé ou pivoté par rapport à la dalle (2) pour amener et bloquer le doigt en position non verrouillée.

12. Dalle (2) selon la revendication 10, **caractérisée en ce qu'**elle comprend un élément de couverture se présentant sous la forme d'un tissu agencé de façon à permettre l'insertion de l'outil de blocage (13) qui est ensuite poussé ou pivoté par rapport à la dalle (2) pour agir sur la surface d'actionnement de l'organe de rappel du système de verrouillage (1a, 1b, 1c) et pour amener et bloquer le doigt en position non verrouillée.

13. Dalle (2) selon l'une des revendications 10 à 12, **caractérisée en ce qu'**elle comprend des rails en L (23) joints entre eux de façon à former un cadre d'insertion couvrant au moins en partie le cadre de réception (53) de la dalle (2), au moins un des systèmes de verrouillage (1a, 1b, 1c) étant disposé dans un angle du cadre d'insertion, ledit système de verrouillage étant fixé aux deux rails (23) formant cet angle.

14. Cloison (31) formée par des dalles (2) selon l'une des revendications 10 à 13, les dalles (2) étant maintenues dans un ou plusieurs cadres de réception (53).

## Patentansprüche

1. System zur Verriegelung (1a, 1b, 1c) einer Platte (2) an einem Aufnahmerahmen (53), welches Folgendes aufweist:
- einen Körper (3a, 3b), welcher fest mit einem Element zur Abdeckung (29) der Platte (2) verbunden ist,
- einen in einer Aufnahme beweglichen Finger (4) zur Verriegelung, welcher in dem Körper (3a, 3b) ausgeführt ist und dafür vorgesehen ist, sich am Aufnahmerahmen in einer verriegelten Position abzustützen,
- ein erstes elastisches Organ (5, 47) zum Antrieb des Fingers (4) in die verriegelte Position, und
- ein Organ (55a, 55b, 9) zum Zurückholen des Fingers (4) in eine nicht verriegelte Position entgegen der Wirkung des ersten elastischen Organs (5, 47),
**dadurch gekennzeichnet, dass** es eine Klinke (45, 51) zum Sperren des Fingers (4) in der nicht verriegelten Position aufweist, wobei die Klinke fest mit einem zweiten, elastischen Organ (16, 17) verbunden ist, welches mit dem Körper des Verriegelungssystems verbunden ist, wobei das Rückholorgan eine Betätigungsfläche (8, 9) aufweist, welche dafür vorgesehen ist, durch die Auflage eines Sperrwerkzeuges (13) verlagert zu werden.

2. Verriegelungssystem (1a, 1b, 1c) nach Anspruch 1, **dadurch gekennzeichnet, dass** das zweite, elastische Organ (16, 17) eine Zunge (20, 21) aufweist, welche zugänglich ist, wenn die Platte (2) demontiert ist, und die so angebracht ist, dass eine Einwirkung auf die Zunge (20, 21) die Klinke entsperrt und den Finger (4) aus der nicht verriegelten Position freigibt.

3. Verriegelungssystem (1a, 1b, 1c) nach einem der vorhergehenden Ansprüche, **dadurch gekennzeichnet, dass** der Körper mit dem zweiten, elastischen Organ (16, 17) aus einem einzigen Teil gebildet ist.

4. Verriegelungssystem (1a, 1b, 1c) nach einem der vorhergehenden Ansprüche, **dadurch gekennzeichnet, dass** der Körper (1a, 1b) dafür vorgesehen ist, an dem Rand einer Öffnung (22) befestigt zu werden, welche in einer Schiene (23) ausgeführt ist, an welcher der Körper befestigt ist.

5. Verriegelungssystem (1a, 1b, 1c) nach einem der vorhergehenden Ansprüche, **dadurch gekennzeichnet, dass** die Klinke derartig angeordnet ist, dass sie über den gesamten, von dem Finger (4) zwischen der verriegelten Position und Zwischenpositionen zum Eingriff der Platte in ihrem Aufnahmerahmen durchlaufenen Weg entsperrt bleibt.

6. Verriegelungssystem (1a, 1b, 1c) nach einem der vorhergehenden Ansprüche, **dadurch gekennzeichnet, dass** der Körper einen Durchgang aufweist, welcher gegenüber der Betätigungsfläche des Rückholorgans ausgeführt ist.

7. Verriegelungssystem (1a, 1b, 1c) nach einem der vorhergehenden Ansprüche, **dadurch gekennzeichnet, dass** das Rückholorgan (55a, 55b) eine in einer Aufnahme (18) des Körpers (3a) drehbar gehaltene Achse (11) aufweist, wobei die Achse (18) an mindestens einem ersten Arm (12, 46) zum Antrieb des Fingers (4) gegen die Wirkung des ersten, elastischen Organs (5) und an mindestens einem zweiten Arm (10, 43) zum Halten der Betätigungsfläche (8) befestigt ist, wobei der erste Arm an einem seitlichen, fest mit dem Finger (4) verbundenen Vorsprung (19) angeordnet ist.

8. Verriegelungssystem (1a, 1b, 1c) nach einem der vorhergehenden Ansprüche, **dadurch gekennzeichnet, dass** der zweite Arm (10, 43) an seinem der drehenden Achse (11) gegenüberliegenden Ende einen Zahn (14) aufweist, welcher mit einem eckigen Abschnitt (45) zusammenwirkt, welcher für die fest mit dem zweiten, elastischen Organ (17) verbundene Klinke wesentlich ist.

9. Verriegelungssystem (1a, 1b, 1c) nach einem der Ansprüche 1 bis 6, **dadurch gekennzeichnet, dass** das zweite elastische Organ (16) fest mit einem ersten Zahn (51) verbunden ist, welcher für die Klinke wesentlich ist und dafür vorgesehen ist, mit einem zweiten, fest mit dem Finger (4) verbundenen Zahn (15) zusammen zu wirken, wobei das Rückholorgan (9) fest mit dem Finger (4) verbunden ist.

10. Platte (2), welche dafür vorgesehen ist, in einem Aufnahmerahmen (53) gehalten zu werden und mindestens ein Verriegelungssystem (1a, 1b, 1c) nach einem der Ansprüche 1 bis 9 aufweist.

11. Platte (2) nach Anspruch 10, **dadurch gekennzeichnet, dass** sie eine Zugangsöffnung zur Betätigungsfläche des Rückholorgans des Verriegelungssystems (1a, 1b, 1c) aufweist, wobei diese Öffnung derartig eingerichtet ist, dass sie das Einsetzen des Sperrwerkzeugs (13) ermöglicht, welches dann in Bezug auf die Platte (2) gedrückt oder gedreht wird, um dann den Finger in nicht verriegelte Position zu bringen und zu sperren.

12. Platte (2) nach Anspruch 10, **dadurch gekennzeichnet, dass** sie ein Abdeckelement aufweist, welches sich in der Form eines Gewebes darstellt, welches derartig eingerichtet ist, dass es das Einsetzen des Sperrwerkzeugs (13) ermöglicht, welches dann in Bezug auf die Platte (2) gedrückt oder gedreht wird, um auf die Betätigungsfläche des Rückholelements des Verriegelungssystems (1a, 1b, 1c) einzuwirken, und um den Finger in nicht verriegelte Position zu bringen und zu sperren.

13. Platte (2) nach einem der Ansprüche 10 bis 12, **dadurch gekennzeichnet, dass** sie L-förmige Schienen (23) aufweist, welche miteinander derartig verbunden sind, dass ein Einsatzrahmen gebildet wird, welcher zumindest zum Teil den Rahmen (53) zur Aufnahme der Platte (2) abdeckt, wobei mindestens eines der Verriegelungssysteme (1a, 1b, 1c) in einem Winkel des Einsatzrahmens angeordnet ist, wobei das genannte Verriegelungssystem an den zwei Schienen (23) befestigt ist, welche diesen Winkel bilden.

14. Trennwand (31), welche von Platten (2) nach einem der Ansprüche 10 bis 13 gebildet wird, wobei die Platten (2) in einem oder mehreren Aufnahmerahmen (53) gehalten werden.

## Claims

1. A locking system (1a, 1b, 1c) for a tile (2) on a support frame (53) comprising :
- a body (3a, 3b) integral with a cover element (29) of the tile (2),
- a locking finger (4) able to move in a housing made in the body (3a, 3b) and intended to press on the support frame in a locked position,
- a first elastic organ (5, 47) to drive the finger (4) into the locked position, and
- a return organ (55a, 55b, 9) to bring the finger (4) back to its unlocked position, against the action of the first elastic organ (5, 47),
wherein it comprises a catch (45, 51) to immobilize the finger (4) in the unlocked position, the catch being integral with a second elastic organ (16, 17) linked to the locking system, the return organ comprising an actuation surface (8, 9) intended to be displaced by the pressure on it of an immobilizing tool (13).

2. A locking system (1a, 1b, 1c) according to Claim 1, wherein the second elastic organ (16, 17) comprises a tab (20, 21) accessible when the tile (2) is removed, arranged so that by acting on the tab (20, 21) the catch is freed and releases the finger (4) from the unlocked position.

3. A locking system (1a, 1b, 1c) according to one of the previous Claims, wherein the body is of a single piece with the second elastic organ (16, 17).

4. A locking system (1a, 1b, 1c) according to one of the previous Claims, wherein the body (1a, 1b) is intended to be fixed against the edge of an opening (22) made in a rail (23) to which the body is attached.

5. A locking system (1a, 1b, 1c) according to one of the previous Claims, wherein the catch is positioned so as to remain free whilst the finger (4) moves between its locked position and the intermediate positions during which the tile is inserted into its support frame.

6. A locking system (1a, 1b, 1c) according to any one of the previous Claims, wherein the body comprises a passage made facing the actuation surface of the return organ.

7. A locking system (1a, 1b, 1c) according to one of the previous Claims, wherein the return organ (55a, 55b) comprises a swivel pin (11) held in a housing (18) in the body (3a), the pin (11) being attached to at least one arm (12, 46) driving the finger (4) against the action of the first elastic organ (5) and to at least a second arm (10, 43) supporting the actuation surface (8), the first arm being arranged against a lateral lug (19) integral with the finger (4).

8. A locking system (1a, 1b, 1c) according to the previous Claim, wherein the second arm (10, 43) comprises a tooth (14) at its end opposite to the swivel pin (11) that cooperates with an angular portion (45) constituting the catch integral with the second elastic organ (17).

9. A locking system (1a, 1b, 1c) according to one of Claims 1 to 6, wherein the second elastic organ (17) is integral with a first tooth (51) constituting the catch and intended to cooperate with a second tooth (15) integral with the finger (4), the return organ (9) being integral with the finger (4).

10. A tile (2) intended to be held in a support frame (53) and comprising at least one locking system (1a, 1b, 1c) according to one of Claims 1 to 9.

11. A tile (2) according to Claim 10, wherein it comprises an orifice to access the actuation surface of the return organ of the locking system (1a, 1b, 1c), this orifice being arranged so as to enable the immobilizing tool (13) to be inserted and then pushed or pivoted with respect to the tile (2) to bring the finger and immobilize it in its unlocked position.

12. A tile (2) according to Claim 10, wherein it comprises a cover element in the form of a material arranged so as to enable the insertion of the immobilizing tool (13) that is then pushed or pivoted with respect to the tile (2) so as to act on the actuation surface of the return organ of the locking system (1a, 1b, 1c) to bring the finger and immobilize it in its unlocked position.

13. A tile (2) according to one of Claims 10 to 12, wherein it comprises L-shaped rails (23) joined together so as to form an insertion frame at least partially covering the support frame (53) of the tile (2), at least one of the locking systems (1a, 1b, 1c) being arranged in an angle of the insertion frame, said locking system being attached to the two rails (23) forming this angle.

14. A partition wall (31) formed by the tiles (2) according to one of Claims 10 to 13, the tiles being held in one or several support frames (53).
